# EUROPÄISCHE PATENTSCHRIFT

(11) **EP 1 479 843 B1**
(45) Veröffentlichungstag und Bekanntmachung des Hinweises auf die Patenterteilung: **29.07.2009**
(21) Anmeldenummer: 04450112.0
(22) Anmeldetag: 21.05.2004
(51) Int. Cl.: E04D 13/10

(54) **Vorrichtung zum Befestigen eines Trägerprofils auf einem Blechdach**
Device for fixing a supporting section on a sheet metal roof
Dispositif de fixation d'un profilé support sur une toiture en tôle

(30) Priorität: 22.05.2003 AT 7992003
(43) Veröffentlichungstag der Anmeldung: 24.11.2004
(73) Patentinhaber: Domico Dach-, Wand- und Fassadensysteme Gesellschaft m.b.H. & Co. KG, 4870 Vöcklamarkt (AT)
(72) Erfinder: Hummer, Josef, 4720 Pätting (AT)
(74) Vertreter: Hübscher, Helmut

(56) Entgegenhaltungen:
- EP-A- 0 569 324
- DE-A- 19 540 403
- DE-U- 8 709 561
- DE-U- 9 103 193

## Beschreibung

Die Erfindung bezieht sich auf eine Vorrichtung zum Befestigen eines Trägerprofils auf einem Blechdach mit einer Außenhaut aus nebeneinandergereihten Blechbahnen, die formschlüssig ineinandergreifende, über die Bahnfläche vorstehende Längsrandprofilierungen aufweisen, an denen das quer zu ihnen verlaufende Trägerprofil über Klemmen befestigt ist, die aus zwei über wenigstens eine Spannschraube miteinander verbundenen Klemmbacken bestehen, die das Trägerprofil in randseitig offenen Aufnahmeschlitzen aufnehmen und die ineinandergreifenden Längsrandprofilierungen von oben umfassen.

Bei Blechdächern mit einer Außenhaut aus nebeneinandergereihten Blechbahnen weisen die Blechbahnen im Bereich ihrer üblicherweise in der Fallinie verlaufenden Längsränder über die Bahnfläche vorstehende Profilierungen auf, über die sie nicht nur miteinander, sondern auch mit einer Unterkonstruktion verbunden werden, indem zumindest eine der formschlüssig ineinandergreifenden Längsrandprofilierungen entlang des Längsrandes vorgesehene Befestigungshaken untergreift. Durch diese Maßnahmen gelingt eine Außenhautbefestigung, die keiner Durchtrittsöffnungen für Befestigungsmittel in den Blechbahnen bedarf. Soll jedoch auf einer solchen Außenhaut eine Firstüberdeckung oder eine Schneefangvorrichtung vorgesehen werden, so müssen entsprechende Trägerprofile auf der Außenhaut befestigt werden. Die Befestigung der quer zur Längsrandprofilierung der Blechbahnen verlaufenden Trägerprofile erfolgt im allgemeinen über einen von den Trägerprofilen gebildeten Befestigungssteg, der auf den ineinandergreifenden Längsrandprofilierungen der Blechbahnen aufliegt und mit diesen verschraubt wird, was ein Durchbohren der Blechbahnen im Bereich ihrer Längsrandprofilierungen erfordert und damit die Dichtheit des Blechdaches gefährdet. Zumindest sind entsprechende Vorkehrungen zum Abdichten der Schraubendurchtrittsöffnungen zu treffen.

Um solche Schraubendurchtrittsöffnungen zu vermeiden, ist es bereits bekannt (DE 2 126 082 A), Klemmen aus zwei über wenigstens eine Spannschraube miteinander verbundenen Klemmbacken vorzusehen, die die ineinandergreifenden Längsrandprofilierungen der Blechbahnen von oben umfassen. Die Verbindung zwischen dem Trägerprofil und den Klemmen erfolgt über das Trägerprofil übergreifende Bügel, die zwischen den Klemmbacken mitgeklemmt werden. Nachteilig bei dieser bekannten Konstruktion ist allerdings, daß für die Befestigung des Trägerprofils an den Klemmen zusätzliche Bügel erforderlich sind und die Klemmung der Trägerprofile vom ordnungsgemäßen Einsetzen der Bügel zwischen die Klemmbacken abhängt.

Zur Befestigung beispielsweise von Schneefängem ist es außerdem bekannt (DE 91 03 193 U1), auf den über die Bahnfläche vorstehenden Längsrandprofilierungen der Blechbahnen Tragklemmen aus zwei Klemmbacken zu befestigen, die die Längsrandprofilierungen von oben umfassen und mit Hilfe von Spannschrauben an diesen Längsrandprofilierungen festgeklemmt werden. Zur Aufnahme eines Schneefängers ist einer der Klemmbacken gegenüber dem anderen verlängert und weist randseitig offene Einhängeschlitze für den Schneefänger auf, der gesondert mit Hilfe eines Schlossriegels in den Aufnahmeschlitzen festgehalten werden muss.

Bei einer anderen bekannten Vorrichtung zur Befestigung von Schneefangrohren auf Blechdächem (DE 195 40 403 A1) ist es bekannt, die an den Längsrandprofilierungen anklemmbaren Klemmbacken auf den den Längsrandprofilierungen gegenüberliegenden Längsrändern mit je einem Aufnahmeschlitz für ein Schneefangrohr zu versehen und gegeneinander mit Hilfe von in Langlöchern geführten Klemmschrauben in Längsrichtung verschiebbar zu lagern, sodass das in die beiden gegensinnig zueinander geneigten Aufnahmeschlitze eingelegte Schneefangrohr in den gegeneinander versetzten Aufnahmeschlitzen festgeklemmt wird. Nachteilig ist allerdings, dass mit dem Anziehen der Klemmschrauben lediglich eine Klemmkraft zur Befestigung der Klemme an den Längsrandprofilierungen aufgebracht wird, nicht aber zum Klemmen des Schneefangrohres, dessen Klemmung allein von der gegenseitigen Verschiebestellung der beiden Klemmbacken abhängt, die beim Anziehen der Klemmschrauben lediglich festgehalten wird.

Der Erfindung liegt somit die Aufgabe zugrunde, eine Vorrichtung zum Befestigen eines Trägerprofils auf einem Blechdach der eingangs geschilderten Art so auszugestalten, daß eine sichere Halterung des Trägerprofils erreicht wird, ohne zusätzliche Befestigungsmittel einsetzen zu müssen.

Die Erfindung löst die gestellte Aufgabe dadurch, daß die beiden Klemmbacken der Klemmen die randseitig offenen Aufnahmeschlitze für das Trägerprofil auf einer quer zu den Längsrandprofilierungen verlaufenden Stirnseite aufweisen.

Zufolge dieser Maßnahme wird die gegenseitige Schwenkbewegung der Klemmbacken beim Festklemmen der Klemmen an der Längsrandprofilierung der Blechbahnen zur Klemmhalterung des in die randseitig offenen Aufnahmeschlitze der Klemmbacken eingreifenden Trägerprofils genützt, das aufgrund der mit dem Verschwenken der Klemmbacken verbundenen Verkantung zwischen den Schlitzwänden und dem in die Aufnahmeschlitze eingreifenden Teil des Trägerprofils in den Aufnahmeschlitzen festgeklemmt wird, so daß auch die Verbindung des Trägerprofils mit den Klemmen ohne zusätzliche Befestigungsmittel auskommt. Da das Festklemmen des Trägerprofils in den Aufnahmeschlitzen der Klemmen einerseits und das Anklemmen der Klemmen an den Längsrandprofilierungen der Blechbahnen anderseits durch ein Anziehen der die Klemmbacken miteinander verbindenden Spannschrauben in einem Arbeitsgang gemeinsam erfolgt, bleibt auch der Montageaufwand zur Befestigung eines Trägerprofils auf einem Blechdach gering.

Wie bereits ausgeführt wurde, kommt es bei der Klemmhalterung des Trägerprofils in den Aufnahmeschlitzen der Klemmbacken auf eine gegenseitige Verschwenkung der Klemmbacken beim Anziehen der Spannschrauben an. Dabei können die Klemmbacken an den Längsrandprofilierungen eine Schwenkabstützung erfahren oder um die von den Längsrandprofilierungen abgekehrten Enden verschwenkt werden, was beispielsweise dadurch erreicht wird, daß die beiden Klemmbacken an den von den Längsrandprofilierungen abgekehrten Enden gegeneinander vorstehende Stützanschläge aufweisen.

In der Zeichnung ist der Erfindungsgegenstand beispielsweise dargestellt. Es zeigen:
- Fig. 1: eine erfindungsgemäße Vorrichtung zum Befestigen eines Trägerprofils auf einem Blechdach in einer vereinfachten Seitenansicht und
- Fig. 2: diese Vorrichtung in einem Schnitt nach der Linie II-II der Fig. 1.

Die Außenhaut eines Blechdaches weist gemäß den Fig. 1 und 2 quer zur Fallinie nebeneinandertgereihte Blechbahnen 1 auf, die mit über die Bahnfläche vorstehenden Längsrandprofilierungen 2 versehen sind. Diese Längsrandprofilierungen 2 greifen unter Einbeziehung eines Befestigungshakens 3 formschlüssig ineinander, wie dies insbesondere der Fig. 2 entnommen werden kann. Da der Befestigungshaken 3, der beispielsweise aus einer aus einem Blechband 4 ausgestanzten und aufgebogenen Zunge gebildet wird, über das Blechband 4 an einer Unterkonstruktion 5 befestigt ist, werden die nebeneinandergereihten Blechbahnen 1 über die formschlüssig ineinandergreifenden Längsrandprofilierungen 2 nicht nur miteinander, sondern auch über den Befestigungshaken 3 mit der Unterkonstruktion 5 verbunden.

Um an den ineinandergreifenden Längsrandprofilierungen 2 ein quer zu den Längsrandprofilierungen 2 verlaufendes Trägerprofil 6 befestigen zu können, werden über die Länge des Trägerprofils 6 verteilte Klemmen 7 vorgesehen, mit deren Hilfe das Trägerprofil 6 an den formschlüssig ineinandergreifenden Längsrandprofilen 2 angeklemmt wird. Die Klemmen 7 bestehen aus zwei Klemmbacken 8, die durch Spannschrauben 9 miteinander verbunden sind und an den von den Längsrandprofilierungen 2 abgekehrten Enden gegeneinander vorstehende Stützanschläge 10 aufweisen. Werden somit die Spannschrauben 9 angezogen, so werden die sich über die Stützanschläge 10 abstützenden Klemmbacken 8 gegeneinander verschwenkt, wobei sich die die Längsrandprofilierungen 2 von oben übergreifenden Klemmbacken 8 klemmend an die ineinandergreifenden Längsrandprofilierungen 2 anlegen. Zur besseren Halterung der Klemmen 7 an den ineinandergreifenden Längsrandprofilierungen 2 können die Längsrandprofilierungen Sicken bilden, in die die Klemmbacken 8 greifen.

Die beiden Klemmbacken 8 der Klemmen 7 sind auf einer Stirnseite mit randseitig offenen Aufnahmeschlitzen 11 versehen, die in der Ausgangsstellung der Klemmbacken 8 fluchtend ausgerichtet sind und einen Befestigungssteg 12 des Tragprofils 6 aufnehmen. Beim Anziehen der Spannschrauben 9 und der damit verbundenen gegenseitigen Verschwenkung der Klemmbacken 8 verkanten sich die Klemmbacken 8 im Bereich der Aufnahmeschlitze 11 gegenüber dem in die Aufnahmeschlitze 11 eingreifenden Befestigungssteg 12 des Trägerprofils 6, so daß mit dem Anziehen der Spannschrauben 9 nicht nur die Klemmen 7 an den ineinandergreifenden Längsrandprofilierungen 2 angeklemmt werden, sondern auch das Trägerprofil 6 in den Aufnahmeschlitzen 11 eine Klemmhalterung erfährt. Das Trägerprofil 6 kann zum Anschließen unterschiedlicher Konstruktionsteile dienen, beispielsweise zur Befestigung einer Firstüberdeckung. Das Trägerprofil selbst kann aber auch Teil der am Dach zu befestigenden Konstruktion sein, wie dies im allgemeinen bei einer Schneefangvorrichtung der Fall ist. Es kommt ja nicht auf die Ausbildung des Trägerprofils an, sondern auf dessen Befestigung in Aufnahmeschlitzen 11 der Klemmbacken 8 von Klemmen 7, mit deren Hilfe der Anschluß an die ineinandergreifenden Längsrandprofilierungen 2 der nebeneinandergereihten Blechbahnen 1 vorgenommen werden kann, ohne die Außenhaut durchbrechen zu müssen.

## Patentansprüche

1. Vorrichtung zum Befestigen eines Trägerprofils (6) auf einem Blechdach mit einer Außenhaut aus nebeneinandergereihten Blechbahnen (1), die formschlüssig ineinandergreifende, über die Bahnfläche vorstehende Längsrandprofilierungen (2) aufweisen, an denen das quer zu ihnen verlaufende Trägerprofil (6) über Klemmen (7) befestigt ist, die aus zwei über wenigstens eine Spannschraube (9) miteinander verbundenen Klemmbacken (8) bestehen, die das Trägerprofil (6) in randseitig offenen Aufnahmeschlitzen (11) aufnehmen und die ineinandergreifenden Längsrandprofilierungen (2) von oben umfassen, **dadurch gekennzeichnet, daß** die beiden Klemmbacken (8) der Klemmen (7) die randseitig offenen Aufnahmeschlitze (11) für das Trägerprofil (6) auf einer quer zu den Längsrandprofilierungen (2) verlaufenden Stirnseite aufweisen.

2. Vorrichtung nach Anspruch 1, **dadurch gekennzeichnet, daß** die beiden Klemmbacken (8) der Klemmen (7) an den von den Längsrandprofilierungen (2) abgekehrten Enden gegeneinander vorstehende Stützanschläge (10) aufweisen.

## Claims

1. Device for securing a support profile (6) on a sheet metal roof having an outer skin consisting of metal sheets (1) which are arranged next to one another and comprise longitudinal edge profilings (2) which engage one another in a positive-locking manner, protrude over the sheet surface and to which the support profile (6), which extends transversely thereto, is secured via clamps (7) which consist of two clamping jaws (8) which are connected to each other via at least one tensioning screw (9) and which receive the support profile (6) in receiving slots (11) open on the edge side and which embrace the mutually engaging longitudinal edge profilings (2) from above, **characterised in that** the two clamping jaws (8) of the clamps (7) comprise the receiving slots (11), which are open on the edge side, for the support profile (6) on an end side which extends transversely with respect to the longitudinal edge profilings (2).

2. Device as claimed in claim 1, **characterised in that** on the ends which are turned away from the longitudinal edge profilings (2) the two clamping jaws (8) of the clamps (7) comprise support stops (10) which protrude towards one another.

## Revendications

1. Dispositif de fixation d'un profilé support (6) sur une toiture en tôle, comprenant une peau extérieure composée de bandes de tôle (1) alignées en rangées les unes à côté des autres, présentant des profilages de bordure longitudinale (2) faisant saillie de la surface de bande, s'engageant les uns dans les autres avec une liaison à ajustement de forme, auxquels le profilé support (6), s'étendant transversalement par rapport à ceux-ci, est fixé par l'intermédiaire de pinces (7), composées de deux mâchoires de serrage (8), reliées ensemble par l'intermédiaire d'au moins une vis de serrage (9), les mâchoires de serrage (8) recevant le profilé support (6) dans des fentes de réception (11) ouvertes côté bordure et entourant par le haut les profilages de bordure longitudinale (2) s'engageant les uns dans les autres, **caractérisé en ce que** les deux mâchoires de serrage (8) des pinces (7) présentent les fentes de réception (11) ouvertes côté bordure, pour le profilé support (6), sur une face frontale s'étendant transversalement par rapport aux profilages de bordure longitudinale (2).

2. Dispositif selon la revendication 1, **caractérisé en ce que** les deux mâchoires de serrage (8) des pinces (7) présentent des butées d'appui (10) faisant saillie l'une vers l'autre, aux extrémités opposées aux profilages de bordure longitudinale (2).
